# EUROPÄISCHE PATENTSCHRIFT

(11) **EP 2 626 054 B1**
(45) Veröffentlichungstag und Bekanntmachung des Hinweises auf die Patenterteilung: **19.11.2014**
(21) Anmeldenummer: 13000495.5
(22) Anmeldetag: 31.01.2013
(51) Int. Cl.: A61H 33/06

(54) **Warmluft- und/oder Dampfbadvorrichtung**
Hot air and/or steam bath device
Dispositif de bain de vapeur et/ou d'air chaud

(30) Priorität: 09.02.2012 DE 102012002686
(43) Veröffentlichungstag der Anmeldung: 14.08.2013
(73) Patentinhaber: Haslauer, Paul, 4020 Salzburg (AT)
(72) Erfinder: Haslauer, Paul, 4020 Salzburg (AT)
(74) Vertreter: Flach, Dieter Rolf Paul

(56) Entgegenhaltungen:
- DE-A1- 3 239 049
- DE-A1- 4 215 764
- JP-A- 2002 045 409
- US-A- 6 157 005

## Beschreibung

Die Erfindung betrifft eine Warmluft- und/oder Dampfbadvorrichtung nach dem Oberbegriff des Anspruches 1.

Schon im Altertum suchte der Mensch körperliches Wohlbefinden durch den Aufenthalt in Saunen, Dampf- und Dunstbädern.

Bei den angesprochenen Behandlungen begibt sich ein Gast in der Regel in einen besonders ausgestalteten Raum, in dem er sich in sitzender oder liegender Haltung der im Raum herrschenden mehr oder weniger feuchten und heißen Luft aussetzt.

Wahlweise durch Aufgüsse kann die Luft schubartig mit Dampf vermischt werden, wodurch wunschgemäß ein verstärktes Schwitzen hervorgerufen wird.

Diese Behandlungsformen, vor allem in Saunen, werden als Gruppenbehandlung wie aber auch als Einzelbehandlung durchgeführt.

Daneben sind auch sogenannte Heubäder und Heuanwendungen seit jeher bekannt. Ziel derartiger Heuanwendungen ist es, durch Wärme und Dampfbehandlung das Heu so aufzuschließen, dass die darin enthaltenen Wirkstoffe und ätherischen Öle (Cumarine) wie auch weitere Wirkstoffe über die Haut und über die Atemwege aufgenommen werden können.

Zur Durchführung derartiger Heuanwendungen können ähnlich wie bei Moor- oder Fangopackungen die Heusubstanzen in packungsähnlichen Anwendungseinheiten bereitgestellt werden.

Aus der DE 37 25 318 C2 ist dabei beispielsweise ein Verfahren zur Herstellung einer Heu-, Gras- und/oder Kräuterbadanwendung als bekannt zu entnehmen, bei welcher das zu verwendende Heu, Gras oder die Kräuter mit Wasser besprüht, berieselt, bedampft etc. werden können, um die daraus gelösten Wirkstoffe aufzufangen. Das so vorbehandelte Heu, Gras oder die Kräuter werden dann auf eine luft- oder dampfdurchlässige, bevorzugt netzförmige Liegefläche aufgelegt und die bei der Vorbehandlung entstandenen Wirkstoffe unterhalb der Liege in eine Einrichtung zum Verdunsten, Verdampfen oder Versprühen zugeführt.

Ein separates Bedampfungsgerät zum Inhalieren von mit entsprechenden Wirkstoffen, die ebenfalls aus Heu oder Kräuter gewonnen werden können, durchsetzenden Luft ist beispielsweise aus der DE 39 13 280 C2 bekannt geworden.

Darüber hinaus sind auch sogenannte "Kraxenöfen" bekannt geworden, wie sie beispielsweise unter dem Kennzeichen "Haslauer Kraxenofen^{®}" angeboten und bereitgestellt werden. Es handelt sich dabei um Einzel-Sitzanwendungsplätze, die im Rückenbereich eine lattenrostähnliche Gestaltung haben, wobei die einzelnen Latten einer Halbzylinderform folgend in vertikaler Ausrichtung parallel nebeneinander angeordnet sind. Hinter diesen für die Luft und den Dampf durchlässigen Lattenrost-Rückenlehnen sind - gegebenenfalls durch ein Vlies geschützt und getrennt - Heupackungen angeordnet, durch die hindurch Warmluft geblasen wird. Dadurch ist es möglich, dass Kräuterdunst gezielt in den Rücken- und Nackenbereich geführt wird. Der die Anwendung durchführende Gast ist dabei vorne mit einer Art "Umhang" bedeckt.

Durch die Verwendung der Folie als "Umhang" staut sich der Kräuterdampf im Bereich des Körpers und führt zu einer Überwärmung. Da Dampf eine Temperatur von über 100° C aufweist, ist darauf zu achten, dass Verbrennungen vermieden werden. Deshalb wird bei dieser vorbekannten Anwendung der Verdampfer schon nach ca. einer Minute ausgeschaltet. Führt dies dann letztlich zu einem zu starken Abkühlungseffekt, wird der Verdampfer erneut eingeschaltet. Da naturgemäß Dunst nach oben steigt, wird er von oben mit einem Gebläse abgesaugt und im unteren Bereich wieder zugeführt.

Eine Warmluft- und/oder Dampfbadvorrichtung ist aus der EP 0 779 067 B1 bekannt geworden. Es handelt sich dabei um eine Warmluft-Dampfbadkabine mit einem sitzbankähnlichen Anwendungsbereich, auf welchem mehrere Gäste nebeneinander Platz nehmen können. Die Rückenlehne ist ebenfalls luft- und dampfdurchlässig gestaltet. Hinter der Rückenlehne ist bevorzugt bodenseitig eine Einrichtung zur Erzeugung von Warmluft (Heißluft) vorgesehen, die mit mehr oder weniger Dampf durchsetzt sein kann. Diese Warm- oder Heißluft kann dann durch die Rückenlehne in den Rückenbereich eines die Anwendung durchführenden Gastes strömen.

Ferner ist aber auch eine bevorzugt an der Decke in dem Behandlungsraum montierte Luftumwälzeinrichtung vorgesehen, die die beispielsweise von einer Heiz- und Dampfeinrichtung aufströmende Warmluft und/oder Dampf erfasst und mit radialer und nach unten gerichteter Komponente so zu den Behandlungsplätzen umlenkt, dass die gegebenenfalls mit Dampf durchsetzte Warmluft mit nach unten gerichteter Strömungskomponente von der rückwärtigen Seite zu den Behandlungsplätzen gelangt.

Eine gattungsbildende Warmluft- und/oder Dampfbadvorrichtung im Sinne eines einzelnen Behandlungsplatzes ist beispielsweise aus der US 4 671 284 bekannt geworden. Diese bekannte Vorrichtung umfasst einen Anwendungsplatz mit einem Rücklehnenbereich sowie einem Auflagebereich. Durch den Rücklehnen oder Auflagebereich ist ein sich dazu frontseitig befindlicher Anwendungsplatz von einem dazu rückwärtig liegenden Zuführ- und Verteilraum getrennt. Der Rücklehnen- bzw. Auflagebereich ist nicht luft- und dampfdurchlässig. Es ist ferner eine Temperiereinrichtung vorgesehen, die in dem Zuführ- und Verteilraum untergebracht ist, worüber temperierte und gegebenenfalls mit Dampf durchsetzte Luft über seitlich vorgesehene schlitzförmige Kanäle zum eigentlichen Anwendungsplatz gelangen kann, der bevorzugt durch eine Haube abgedeckt ist. Der Zuführ- und Verteilraum ist zweigeteilt, d.h. er umfasst zwei Kammern, wobei von dem Anwendungsplatz ebenfalls über seitliche Öffnungen wiederum Luft abgesaugt und über eine Ventilatoreinrichtung durch den Zuführ- und Verteilraum erneut hindurchgeführt wird, um dort durch die vorgesehene Heizeinrichtung wiederum erwärmt zu werden.

Es handelt sich dabei letztlich um eine klassische Vorrichtung zur Anwendung eines Sitz-Dampfbades, wobei diese Anordnung eine vom Anwendungsplatz getrennte Aufwärmzone umfasst, von der Luft seitlich zum Anwendungsplatz gelangt und von dort wiederum seitlich abgesaugt wird, um entsprechend erneut erwärmt zu werden.

Ein Beispiel für die Einzelanwendung von Packungen (beispielsweise von Peloid-Packungen oder Heupackungen etc.) ist zudem aus der WO 2007/031177 A2 bekannt geworden. Hier wird ein trichterförmiger Behandlungskopf 3 verwendet, in welchem eine Packung 5 auswechselbar eingesetzt ist. Über die auswechselbare Packung 5 kann beispielsweise ein Vlies gelegt sein, worüber die Packung in der entsprechenden schalenförmigen Aufnahme des Behandlungskopfes gehalten ist. Der Behandlungskopf selbst ist über eine Schlauchverbindung mit einem Temperatursteuerungsgerät versehen, worüber ein gas- oder dampfförmiges Medium mit gewünschter Temperatur dem Behandlungskopf zugeführt werden kann, welches dann die Packung durchströmt, um die darin befindlichen Wirkstoffe zu lösen und über das Vlies abzugeben. Ein Operateur kann diesen Behandlungskopf dann in einer Einzelanwendung über den Körper eines zu behandelnden Gastes hinwegführen und unter wechselndem Kontakt zwischen der Packung und der Haut eines Badegastes die Wärmeanwendung durchführen, bei der auch die in der Packung befindlichen Wirkstoffe auf der Haut des die Badeanwendung durchführenden Gastes wirksam werden sollen. Die unverträgliche Reaktion ergibt sich vor allem deshalb, da beim Betreten eines sehr warmen Raumes zunächst die hohen Temperaturen über im Kopfbereich wahrgenommen werden. Gerade aber im Kopfbereich wird eine Überwärmung vom Menschen sehr schlecht vertragen. Die Folge davon ist, dass die Situation und der überwärmte Raum abgelehnt wird. In die Folge können sogar aufgrund der Überwärmung Angstzustände entstehen. Im Falle des Betretens eines überwärmten Raumes kann aber auch von den Beinen her diese Überwärmung als unangenehme Signale wahrgenommen werden, die vom Körper intuitiv als gefährliche Situation eingestuft und bewertet werden.

Bei derartigen Wärmeanwendungen unter Verwendung von Packungen oder beim Einsatz von Wärme- oder Dampfkabinen sind eine Reihe von Fragen und Probleme zu berücksichtigen. Soll eine entsprechende Anwendung beispielsweise in einem größeren Raum durchgeführt werden, so erfordert es eine beachtliche Zeit und eine Menge Energie, um den Raum auf ein für den Gast befriedigendes Niveau zu bringen. Ein als angenehm empfundenes Temperaturniveau ist in der Regel erst dann erreicht, wenn die gesamte Umgebung einschließlich des Raumes, der Wände und der Decke die gleiche Temperatur wie die Raumluft aufweist. Sind die Wände beispielsweise kühler, dann empfindet der Gast eine unangenehme Strahlungskälte. Dies erfordert also eine oft mehrere Stunden lang dauernde Vorheizung. Bei WellnessHotels müssen die Dampfbäder zudem laufend "auf Temperatur" gehalten werden, was ebenfalls zu einem beachtlichen Energieverbrauch beiträgt.

Andererseits werden derartige, stets auf einem ausreichenden Temperaturniveau vorgeheizte Anwendungsräume von den Gästen beim Betreten des Raumes häufig als sehr unangenehm empfunden, weil zunächst beim erstmaligen Betreten des Raumes die gespürte Temperatur als zu hoch und/oder der Feuchtigkeitsgrad als ebenfalls zu hoch und damit unangenehm empfunden wird. Dies löst eher Unbehaglichkeits-Zustände wenn nicht sogar Angst-Zustände aus, da der Gast meint, die Anwendung bei diesen hohen Temperaturen und dem hohen Feuchtigkeitsgrad nicht bis zum Ende durchhalten zu können. Dabei ist es auch bekannt, dass die Wärme auf den Körper ganz unterschiedlich einwirkt und ganz unterschiedliche Folgen auslöst.

Zu berücksichtigen ist ferner, dass der Kopf in der Regel eine Überwärmung überhaupt nicht gut verträgt.

Insbesondere ältere Gäste klagen häufig über Krampfadern, vor allem im Beinbereich (Varizen). Von daher stellt eine Überwärmung der Beine stets ein gewisses Risiko dar.

Im Brustraum wird eine leichte Überwärmung gut vertragen, nicht jedoch eine starke Überwärmung.

Insbesondere im Rückenbereich wird eine Überwärmung als wohltuend und angenehm empfunden. Eine vom Rücken ausgehende Überwärmung wirkt entkrampfend auf die inneren Organe und den gesamten Bewegungsapparat.

Von daher besteht grundsätzlich der Wunsch ein Einzelteil-Körper-Dampfbad zu realisieren, welches weniger Energie benötigt, und dies bei einer geringeren Vorheizzeit oder gegebenenfalls sogar ohne Vorheizzeit. Zudem soll sichergestellt sein, dass eine milde Überwärmung im Brustbereich und eine intensive Überwärmung im Rücken- und Schulterbereich bei gleichzeitiger Aussparung des Kopf- und Beinbereiches möglich ist.

Aufgabe der vorliegenden Erfindung ist es also von daher, eine verbesserte Warmluft- und/oder Dampfbadvorrichtung zu schaffen.

Die Aufgabe wird erfindungsgemäß entsprechend den in Anspruch 1 angegebenen Merkmalen gelöst. Vorteilhafte Ausgestaltungen der Erfindung sind in den Unteransprüchen angegeben.

Die erfindungsgemäße Vorrichtung zeichnet sich unter anderem dadurch aus, dass durch den Gesamtaufbau nur vergleichsweise wenig Luft aufgeheizt oder vorgeheizt werden muss, und dass die zu erwärmende und mit Dampf zu durchsetzende Luft letztlich vollständig zur Anwendung gelangt und es nicht zwingend erforderlich ist, große Räume oder Gemeinschaftsräume insgesamt auf ein gewünschtes Temperaturniveau zu bringen.

Dabei kann die Erfindung - falls dies aus Kostengründen gewünscht werden sollte - auch ohne Einsatz von Packungen, insbesondere ohne Einsatz von Heu oder anderen Stoffen eingesetzt werden, obgleich dies aufgrund der in dem Heu befindlichen Wirkstoffe bevorzugt ist. Erfindungsgemäß ist dazu vorgesehen, dass die Vorrichtung einen Rückenlehnen- oder Auflagebereich aufweist, der einen frontseitig davon befindlichen Anwendungsplatz (auf welchem ein die Anwendung durchführender Gast Platz nehmen kann) von einem dazu rückseitig liegenden Umwälz- und Verteilraum trennt.

Über diesen Umwälz- und Verteilraum wird beispielsweise aufgewärmte und gegebenenfalls mit Dampf durchsetzte Luft über den für luft- und/oder dampfdurchlässigen Rückenlehnen- und/oder Auflagebereich dem Anwendungsplatz zugeführt, so dass die temperierte und in der Regel feuchte Luft zielgerichtet dem Rücken- und Nackenbereich eines auf den Anwendungsplatz befindlichen Gastes zugeführt werden kann.

Der Gesamtaufbau der Vorrichtung ist derart, dass erwärmte oder überhitzte Luft nicht dem Kopf- oder Beinbereich zugeführt werden kann. Mit anderen Worten ist die Vorrichtung so gestaltet, dass die erwärmte und überhitzte und mit Dampf durchsetzte Luft dem Rückenbereich wie insbesondere dem Schulter- oder Beckenbereich bevorzugt zugeführt wird.

Entscheidungserheblich im Sinne der Erfindung ist jedoch, dass entsprechend temperierte und in der Regel überhitzte und vor allem auch mit Feuchtigkeit versehene Luft aus dem erwähnten, hinter dem Rückenlehnen- und/oder Auflagebereich befindlichen Umwälz- und Verteilraum zunächst zumindest teilweise entnommen und umgewälzt wird. Dabei wird bevorzugt während der Umwälzphase die mit Dampf durchsetzte und aus dem Umwälz- und Verteilerraum stammende erhitzte Luft mit dem Ziel einer weiteren Temperatur-Vergleichmäßigung und/oder Temperaturanpassung unterzogen, bevor sie wieder in dem Umwälz- und Verteilerraum rückgeführt und mit der frisch von einer externen Quelle zugeführten und mit Dampf durchsetzten erhitzten Luft gemischt wird, bevor sie dann wie erwähnt insbesondere auf dem Rücken- und Beckenbereich eines im Sitzbereich platznehmenden Badegastes zuströmen kann.

Bevorzugt wird als weitere Temperiereinrichtung während der Umwälzphase eine aufgeheizte Platte verwendet, das heißt vorzugsweise eine rückwärtige Begrenzungswand, die Teil des Umwälzkanales ist, auf dem die aus dem Zuführ- und Verteilraum stammende Temperierte Luft umgewälzt und letztlich dem Zuführ- und Verteilraum wieder zugeführt wird.

Durch diesen Aufbau wird sichergestellt, dass ein unbehinderter Strahl von erhitzter mit Dampf durchsetzter Luft, die von der ersten Temperiereinrichtung kommt, und möglicherweise zu stark erhitzt ist, nicht direkt auf den Rücken eines Badegastes treffen kann, was zu Verbrennungen führen könnte. Daher wird im Rahmen der Erfindung vorgesehen, die erwähnte erhitzte und mit Feuchtigkeit durchsetzte Luft, also den Dunst vorzugsweise nach oben abzusaugen und bevorzugt wieder von unten her dem Umwälz- und Verteilraum zuzuführen. Dieser Umwälzkanal verläuft bevorzugt hinter dem Zuführ und Verteilraum. Dadurch wird die im Umwälzkanal umgewälzte Luft über die erwähnte sekundäre Heizeinrichtung trocken erwärmt und bedarfsgerecht verteilt.

Die Erfindung wird nachfolgend anhand von Zeichnungen näher erläutert. Dabei zeigen im Einzelnen:
- Figur 1:: eine schematische vertikale Querschnittsdarstellung durch einen Anwendungsplatz; und
- Figur 2:: eine schematische horizontale Schnittdarstellung unter Draufsicht auf die Sitzfläche eines anhand der Figur 1 gezeigten erfindungsgemäßen Ausführungsbeispiels für einen erfindungsgemäßen Anwendungsplatz.

Die erfindungsgemäße Warmluft- und/oder Dampfbadvorrichtung ist bevorzugt nach Art einer Einzelkabine gestaltet. Möglich ist aber genauso, dass im Rahmen der Erfindung die Warmluft- und/oder Dampfbadvorrichtung auch als Doppel- oder Mehrpersonen-Kabine ausgestaltet sein kann, von der Grundgestaltung her vergleichbar mit Strand-Körben, die ebenfalls beispielsweise als Einplatz- oder Mehrplatz-Strand-Körbe ausgebildet sein können.

Die erfindungsgemäße Vorrichtung, die nachfolgend teilweise auch kurz als Kabine oder Anwendungskabine bezeichnet wird, umfasst grundsätzlich einen Anwendungsplatz 1 mit einem Rückenlehnen- und/oder Auflagenbereich 3. Sofern die Kabine für eine sitzende Anwendung gestaltet ist, umfasst der Rückenlehnen- und/oder Auflagenbereich 3 auch einen Sitzbereich 5. Sollte die Anwendungskabine eher für eine liegende Anwendung konzipiert sein, so würde die Kabine in diesem Falle anstelle eines Sitzbereiches 5 einen Beckenbereich umfassen, der der Einfachheit halber auch kurz als Beckenbereich 5 bezeichnet wird.

Zumindest der Rückenlehnen- und/oder Auflagenbereich 3 ist für Luft oder Dampf luftdurchlässig gestaltet, indem beispielsweise eine lattenrostförmige oder gitterförmige Gestaltung verwendet wird. Möglich ist auch, dass der Rücken- und/oder Auflagebereich 3 beispielsweise eine gewebeartige Struktur aufweist, die vorzugsweise aus einem Kunststoffmaterial besteht, welches leicht gereinigt werden kann. Eine derartige luft- oder dampfdurchlässige Gewebestruktur für den Rückenlehnen- oder Auflagebereich 3 kann in dem unteren oder oberen Verankerungsbereich oder in einem linken oder rechten eher vertikal verlaufenden Seitenbereich 9 an einer Tragkonstruktion 11 verankert und gehalten sein, vorzugsweise auswechselbar.

Die gesamte Vorrichtung oder Kabine weist bevorzugt Seitenwände 13 auf (Figur 2), die quer, beispielsweise näherungsweise senkrecht oder beispielsweise auch wie in Figur 2 dargestellt vom rückwärtigen Bereich nach vorne hin leicht differgierend verlaufen können. Vorzugsweise ist ferner im Nacken- und Kopfbereich 15 ein Wandabschnitt 16 sowie eine Überdachung oder Decke 17 vorgesehen, wobei diese Maßnahmen allesamt nicht zwingend erforderlich sind, sondern hier in weiten Bereichen Abwandlungen möglich sind. Ganz allgemein kann die Vorrichtung mit dem nachfolgend noch erörterten Zuführbereich zur Zuführung warmer und feuchter Luft so konzipiert sein, dass Oberkante, an der noch Luft einem Badegast zugeführt wird, unterhalb des Nacken- und damit des Kopfbereiches liegt, um darüber Kopf- und Nackenbereich vor einer Überhitzung zu schützen. In diesem Falle wäre also die Höhe H zu einer Sitzfläche 5 bis zum Oberbereich 6 der Vorrichtung so dimensioniert, dass sie der üblichen Länge eines Rücken-Beckenbereiches eines Badegastes entspricht. Ansonsten könnten auch noch zusätzliche Leitflächen und/oder Abdeckungen vorgesehen sein, um hier eine entsprechende Anpassung an die Körpergröße eines Badegastes vornehmen zu können.

Durch die so gestaltete Vorrichtung oder Kabine wird ein vor dem Rückenlehnen- oder Auflagebereich 3 befindlicher Anwendungsplatz 1 geschaffen.

Auf der zum Anwendungsplatz 1 gegenüberliegenden rückwärtigen Seite des Rückenlehnen- und Auflagebereiches 3 ist im Rahmen der Erfindung ein Zuführ- und Verteilraum 21 vorgesehen, in welchem letztlich die zur Anwendung benötigte erwärmte, in der Regel mit Feuchtigkeit und Wirkstoffen durchsetzte Luft über die in der Rückenlehne 3 vorgesehene Perforation oder den im Rückenbereich vorgesehenen Durchlässen 23 dem Anwendungsplatz 1 bei Durchführung der Anwendung zugeführt wird. Der oben erwähnte Zuführ- und Verteilraum 21 wird nachfolgend teilweise auch als Zuführ-, Mischraum- und Verteilraum 21 bezeichnet, da hier die zur Anwendung gelangenden erwärmte und feuchte Luft zur Erreichung eines optimales Temperaturniveaus durchmischt wird.

Aus den Zeichnungen ist zu ersehen, dass die erfindungsgemäße Vorrichtung ferner eine Temperiereinrichtung 27 umfasst, die nachfolgend teilweise auch als primäre Temperiereinrichtung 27 bezeichnet wird, und die zur Aufheizung von Luft dient. Bei Bedarf könnte auch zumindest kurzfristig gekühlte Luft erzeugt werden, wenn dies im Rahmen einer spezifischen Anwendung gewünscht werden sollte. Diese Temperaturvorrichtung kann bevorzugt Luft aufheizen, bei Bedarf aber auch gleichzeitig Feuchtigkeit verdampfen, damit auf ein gewünschtes Temperaturniveau aufgeheizte Luft mit einem entsprechend gewünschten Feuchtigkeitsgrad vorliegt. Dazu umfasst die Temperiereinrichtung 27 im zweiten Ausführungsbeispiel auch eine Verdampfereinrichtung 27a mit einer Heizeinrichtung 27b, um in einem Flüssigkeitsbehälter 27c befindliches Wasser (dem bei Bedarf auch gewisse Wirkstoffe zugegeben sein können) verdampfen zu können. Der darüber erzeugte Dampf 27d kann mit der über die Heizeinrichtung 27 erwärmte oder erhitzte, bei Bedarf sogar überhitzte Luft vermischt und im nachfolgend noch einer erörterten weiterer Zuführ- und Verteileinrichtung 33, 39 am Anwendungsplatz 1 zugeführt werden. Dazu ist eine entsprechende den Luftstrom erzeugende und vorwärtstreibende Einrichtung 28 vorgesehen, die im gezeigten Ausführungsbeispiel als Ventilatoreinrichtung oder Kompressor 28 oder dergleichen ausgebildet sein kann.

Für die gesamte Steuerung der Anlage und die Erzeugung und Zuführung von erhitzter Luft und die Erzeugung einer entsprechenden Feuchtigkeitsmenge (Dampf 27d) ist eine Steuerungs- und Einstellvorrichtung 29 vorgesehen, die in Figur 1 schematisch unter Darstellung eines "Elektroblitzes" angedeutet ist, um letztlich die gesamte Steuerung entsprechend für den Betrieb der Anlage vorzunehmen. Diese ist in der Regel mit einem Mikroprozessor gesteuert und umfasst eine Reihe von Einstell- und Regelungsmöglichkeiten.

Mittels dieser Temperiereinrichtung 27 und der zur Temperiereinrichtung 27 gehörenden Verdampfereinrichtung 27a kann also ein entsprechend temperierter und mit einem gewünschten Feuchtigkeitsgrad durchsetzter Luftstrom L erzeugt und letztlich über eine Zuführeinrichtung 33 mit einer oder mehreren Leitungen oder Schläuchen 33a dem Zuführ- und Verteilraum 21 zugeführt werden.

Um auch gewünschte Wirkstoffe mit einsetzen zu können, können im Bereich der Zuführeinrichtung 33 oder im Bereich der Temperiereinrichtung 27 oder aber auch im Bereich des Zuführ- und Verteilraum 21 Einführdüsen oder dergleichen vorgesehen sein, um hier für die Anwendung geeignete und gewünschte Wirkstoffe einzubringen. Dies ist im gezeigten Ausführungsbeispiel nicht näher dargestellt.

Im Rahmen der Erfindung werden bevorzugt Packungen 37 verwendet, insbesondere Heupackungen 37, um eine möglichst effiziente Anwendung durchführen zu können. Die Packungen 37 sind beispielsweise in einer bestimmten Breite und Höhe im Vertei-lerraum 21, insbesondere auf der rückwärtigen Seite des Vertei-lerraumes 21 gegenüberliegend zum Rückenlehnenbereich 3 angeordnet, wie dies in der vertikalen Querschnittdarstellung gemäß Figur 1 und in der horizontalen Querschnittdarstellung gemäß Figur 2 zu ersehen ist. Dadurch wird ein Packungsfeld 137 geschaffen, welches von dem erwärmten und mit Feuchtigkeit durchsetzen Luftstrom L möglichst vollflächig geströmt wird. Dazu ist eine Luftverteileinrichtung 39 vorgesehen, die an der Leitung 33, 33a angeschlossen ist, worüber der Luftstrom L sich entsprechend auffächert und an möglichst allen Bereichen der angeordneten Packungen 37 entsprechend der Vielzahl der Pfeildarstellungen diese Packungen 37 durchströmt, und zwar vom rückwärtigen Bereich in Richtung zu dem vorne liegenden Zuführ-, Umwälz- bzw. Verteilerraum 21. Vom Aufbau her kann es sich hierbei um eine Einrichtung handeln, wie sie vom Prinzip her aus der WO 2007/031177 A2 bekannt ist. In dieser Vorveröffentlichung ist ein Behandlungskopf mit Packungen dargestellt, der bei diesem vorbekannten Stand der Technik direkt an verschiedene Körperstellen aufgelegt werden kann, wobei die Packungen in Behandlungsköpfen gehalten sind, auf deren rückwärtigen Seiten eine Luftverteileinrichtung vorgesehen ist. Dadurch kann gewährleistet werden, dass die von einer Temperiereinrichtung kommende und gegebenenfalls mit Dampf durchsetzte Luft entsprechend umfassend verteilt und unterschiedlichen Abschnitten der Packungen zugeführt wird, damit dieser Luftstrom die Packungen optimal durchströmen kann. Dieser Aufbau garantiert, dass in den Packungen befindliche wasserlösliche Wirkstoffe sehr wirksam aus den Packungen herausgelöst und bevorzugt in kleinen Tröpfchen mitgenommen werden, die somit letztlich auf die menschliche Haut aufgebracht werden können. Im Rahmen der vorliegenden Erfindung wird also über eine ähnlich aufgebaute Luftverteilereinrichtung 39 im Zusammenspiel mit den erwähnten Packungen 37 sichergestellt, dass die entsprechenden Wirkstoffe aus den Packungen gelöst werden können und letztlich nach Durchströmen des Umwälz- und Verteilerraumes 21 über die Perforation 23 einer auf dem Sitzplatz 3 platznehmenden Person zugeführt werden können.

Besonders wirtschaftlich ist die gesamte Anordnung im Rahmen der Erfindung auch deshalb, da die Packungen 37 nicht nur für einen, sondern für mehrere Gäste einsetzbar sind, da die entsprechenden Packungen 37 nicht unmittelbar auf der Haut eines Badegastes aufgebracht und angelegt sind, sondern im Abstand A dazu im Rahmen der Erfindung eingesetzt werden. Denn die Packungen 37 sind durch den erwähnten Zuführ- und Verteilraum 21 und gegebenenfalls die eine gewisse Dicke aufweisende und mit einer Perforation oder mit Durchlassöffnung 23 versehenen Rückenlehnen- und Auflagebereich 3 getrennt, so dass diese Packung 37 mit der menschlichen Haut eines Badegastes nicht in Kontakt treten können.

Bei Aktivierung der erfindungsgemäßen Vorrichtung und Zuschaltung der Temperiereinrichtung 27, 27a kann dann die erzeugte, erwärmte und feuchte Luft die Verteileinrichtungen 39 und die Packungen 37 gut und gleichmäßig durchströmen und so in den Zuführ- und Verteilraum 21 gelangen.

Der erwähnte Zuführ-, Misch- und/oder Verteilraum 21 kann beliebig von der Größe und Formgebung gestaltet sein. Er kann allseits von Wänden umschlossen sein. Im gezeigten Ausführungsbeispiel weist dieser Misch- und/oder Zuführ- bzw. Verteilraum 21 eine Tiefe A1 sowie eine Höhe A2 und eine Breite A3 auf, wobei die Höhe in etwa der Höhe H entsprechen soll, in deren Rahmen die Behandlung im Rückenbereich durchgeführt werden soll. Die Breite A3 entspricht in etwa der Rückenbreite eines Menschen oder etwas breiter. Die Tiefe A1 ist eher technisch bedingt, um eine ausreichende Durchmischung der Luft - wie nachfolgend noch erörtert - durchführen zu können.

Im praktischen Betrieb ist allerdings festzustellen, dass schon in Kürze an einigen Stellen der Packungen 37 verstärkt Kondenswasser auftritt, und die in den Packungen 37 befindlichen Kräuter, vor allem dann wenn Heupackungen verwendet werden, zusammenbacken können, so dass an diesen Stellen der weitere Luftdurchstrom behindert ist. Von daher ist im Rahmen der Erfindung im Bereich der Temperiereinrichtung 27 oder im Bereich der Zuführeinrichtung 33, d. h. also der Leitung 33a zudem der in Figur 1 nur schematisch angedeutete Kompressor 28 vorgesehen, der auch bei sich veränderndem Luftwiderstand sicherstellt, dass ein gleichmäßiger Luftstrom L von der Temperiereinrichtung 27 kommend durch die Kräuter oder Packungen 37 in den Zuführ- und Verteilraum 21 durchgepresst wird. Ein gleichmäßiger Luftstrom L ist auch deshalb erzielbar, weil durch das Zusammenbacken von Teilen der Packungen und Kräutern an einigen Stellen der Luftdurchsatz geringer wird und an anderen Stellen dadurch eher "größere" Löcher entstehen, durch die mehr Luft hindurch strömen kann. Dies kann allerdings zur Folge haben, dass dadurch überhitzte Luft zu schnell und leicht in den Zuführ- und Verteilraum 21 eindringt und damit zu früh und zu heiß auf den Rücken eines Badegastes bei Durchführung einer Anwendung gelangen kann.

Von daher ist im Rahmen der Erfindung eine zusätzliche Luftumwälzeinrichtung 45 vorgesehen, die eine bevorzugt oben liegende, also oberhalb des Packungsfeldes 137 mit den Packungen 37 angeordnete Zuführeinrichtung oder -öffnung 47a umfasst, von der aus ein Luftumwälzkanal 147 beginnt. Von der erwähnten Zuführeinrichtung der Zuführöffnung 47a aus beginnt dann ein Luftumwälzkanal 147, der an seinen zur Zuführ- oder Eintrittsöffnung 47a gegenüberliegenden Ende eine Austrittsöffnung 47b aufweist, die bevorzugt unterhalb der Verteileinrichtung 39 und damit des Packungsfeldes 137 liegt. Diese Austrittsöffnung 47b kann schlitzförmig, d.h. vom Grundsatz her rechteckförmig gestaltet sein, worüber die über diesen Luftumwälzweg umgewälzte Luft wiederum in den Zuführ- und Verteilraum 21 eingedrückt wird. Bei rotierender Luftumwälzeinrichtung 45 kann dabei die im Zuführ- und Verteilraum 21 befindliche aufgeheizte und mit Dampf durchsetzt Luft zumindest teilweise abgesaugt, das heißt vor allem auch sehr heiße aufsteigende Luft über die bevorzugt oben liegende Zuführ- oder Eintrittsöffnung 47a dem rückwärtig liegenden Umwälzkanal 147 zugeführt und über die unten liegende Austrittsöffnung 47b dem Umwälz- und Verteilraum 21 wiederum neu hinzugeführt werden.

Die Abzugs- oder Entnahmeeinrichtung 47 hier in Form einer Zuführöffnung 47a für den Luftumwälzkanal 147 kann aus einer oder mehreren Leitungen bestehen, die mehr oder weit in den Zuführ- und Verteilraum 21 hineinragen und die dort an verschiedenen Stellen, beispielsweise mit Ansaugöffnungen 47a versehen sind. Letztlich kann aber auch auf eine solche Ausführung wie in dem gezeigten Ausführungsbeispiel gemäß Figur 1 und 2 erläutert verzichtet werden, wenn im oberen Bereich des Zuführ- und Verteilraums 21 in Richtung Luftumwälzeinrichtung 45 entsprechend mit Feuchtigkeit durchmischte Luft entnommen bzw. abgesaugt wird. Wie aus der Vertikalschnittdarstellung gemäß Figur 1 zu ersehen ist, wird die aus dem Umwälz- und Verteilraum 21 abgesaugte stark erhitzte und mit Dampf durchsetzte Luft über oben liegende Öffnung 47a zu dem rückwärtigen Umwälzabschnitt oder -Kanal 147 weiter transportiert, und zwar über die erwähnte in diesem Umwälzbereich liegende Umwälzeinrichtung 45, die im gezeigten Ausführungsbeispiel ebenfalls eher oben liegend, also oberhalb des Packungsfeldes 137 angeordnet ist. Die Luft wird dann von oben nach unten entsprechend der Pfeildarstellungen 48 nach unten fort bewegt, um dann letztlich über eine bevorzugt über die gesamte Breite des Packungsfeldes 137 verlaufende Zuführöffnung 47b (Zuführschlitz) entsprechend den Pfeildarstellungen 53 wieder nach vorne vor die Ebene des Packungsfeldes 137 weiterbefördert zu werden, wobei dann die mit Dampf durchsetzte Luft entsprechend der Pfeildarstellung 53 wieder nach oben aufsteigt und in der Zuführ- und Umwälz- bzw. Verteilraum 21 einströmt.

Im gezeigten Ausführungsbeispiel ist das Packungsfeld 137 und die zur Rückenlehne 3 abgewandt liegende Luftverteileinrichtung 39 über eine Wand 51a getrennt. Diese Wand 51a wird durch die Luftverteileinrichtung 39 und die dicht dazu frontseitig liegende Packung 37 erwärmt, so dass diese Wand 51a auch als sekundäre Temperiereinrichtung 51 bezeichnet werden kann. Diese Temperiereinrichtung oder Temperierwand 51, 51a dient somit auch zur Temperaturvergleichmäßigung, also allgemein zu einem Temperaturausgleich des längs dieser Wand von oben nach unten in den betreffenden Luftumwälzkanal 147 rückgeführten und umgewälzten Dampf- Luftgemisches.

Wenn dieses längs der so gebildeten Temperiereinrichtung 51 bzw. Temperierwand 51a auf eine optimale Temperatur eingepegelte Luft-Dampfgemisch wiederum längs den Pfeildarstellungen 53 in den Zuführ- Umwälz bzw. Verteilraum 21 rückgeführt ist, vermischt es sich dort erneut mit dem frisch erzeugten und sehr stark erhitzten Luft-Dampfgemisch L, welches über die Zuführleitung 33 und eine entsprechende Zuführöffnung in der Wand 51a über die Luftverteilereinrichtung 39 durch die Packungen 37 in den Verteilraum 21 hindurchströmen kann.

Die erwähnte sekundäre Temperiereinrichtung 51 kann als aktive Temperiereinrichtung ausgestaltet sein, die beispielsweise elektrisch beheizbar (oder kühlbar) ist. Es handelt sich dabei also um eine trockene Temperierung, da hier keine neue Feuchtigkeit zugeführt wird. Bevorzugt wird im Rahmen der Erfindung als besonders einfache Ausgestaltung die sekundäre Temperiereinrichtung 51 so betrieben, dass die hierüber bereitgestellte Energie und Erwärmung letztlich über die primäre Temperiereinrichtung erfolgt, nämlich über den von der primären temperiereinrichtung erzeugten erwärmten und mit Feuchtigkeit durchsetzten Luftstrom L. Dieser sehr energiereiche Luftstrom gibt bei dem Durchströmen vor allem über die Verteileinrichtung 39, entsprechende Wärme an die Kanalwand 51a ab, die hier als Heizplatte 51a wirkt, so also die sekundäre Temperiereinrichtung bildet. Denn die Verteileinrichtung 139 ist auch flächenförmig aufgefächert, das die hier durchströmende erhitzte und mit Dampf durchsetzte Luft nachfolgend das Packungfeld 137 möglichst vollflächig durchströmen soll. Somit wird also ein Teil dieser Energie des zugeführten und mit Feuchtigkeit durchsetzten Luftstromes benutzt die entsprechende Kanal- oder Heizwand 51a mit zu erwärmen, die dann als Teil des Luftumwälzweges die über den Luftumwälzkanal 147 umströmende Luft entsprechend erwärmen, vergleichmäßigen oder leicht kühlen kann.

Durch diesen Aufbau wird sichergestellt, dass sich in der Zuführ- und Verteilkammer 21 der frisch zugeführte und mit Dampf durchsetzte überhitzte Anteil des Luft-Dampfgemisches, welches von der primären Temperiereinrichtung 27, 27a dem Zuführ- und Verteilraum 21 zugeführt wird, nunmehr mit jenem Anteil des Luft-Dampfgemisches durchmischen kann, der aus der Zuführ- und Verteilkammer 21 entnommen und über den Umwälzkanal 147 umgewälzt, dort temperiert und über eine Austrittsöffnung 47b wieder in den Zuführ- und Verteilraum 21 abgegeben wird. Durch diese Durchmischung wird sichergestellt, dass nicht zu heiße, d. h. vor allem überhitze Dunsttröpfchen, in denen sich Wirkstoffe aus den Packungen niedergeschlagen haben, durch die Perforation 23 in den Rückenlehnenbereich 3 den Rücken- und Beckenbereich einer hier Platz nehmenden Person erreichen und dadurch Verbrennungen auslösen können, sondern dass das Gesamttemperaturniveau entsprechend abgepuffert und auf ein optimales Temperaturniveau einpendeln kann.

Bei Bedarf könnte ansonsten anstelle der sekundären Temperiereinrichtung oder zusätzlich zur primären und sekundären Temperiereinrichtung eine weitere Temperiereinrichtung noch eine weitere Temperiereinrichtung vorgesehen sein, mittels der ein bestimmtes aufgewärmtes Luftgemisch oder Luft-Dampfgemisch in den Umwälzkanal 47, 147 mit zugeführt werden kann, um zu einem verbesserten Temperaturausgleich des gesamten Luft-Dampfgemisches beizutragen. Dies ist aber im Rahmen der Erfindung nicht zwingend möglich sondern kann lediglich nur eine zusätzliche Maßnahme darstellen.

Die erwähnte Luftumwälzeinrichtung 45 kann in jeder geeigneten Form ausgebildet sein. Im gezeigten Ausführungsbeispiel ist ein eher rohrförmiger Verteiler-Ventilator 45' vorgesehen, dessen Rotationsachse 45a und damit dessen Zylinderanordnung zumindest näherungsweise horizontal und dabei parallel zur Rückenlehne verläuft und sich dabei bevorzugt parallel zur Sitzbreite des Sitzes 5 erstreckt. Hier können über mehrere Ansaugrohre aus dem Zuführ- und Verteilraum 21 stammende, mit Feuchtigkeit durchmischte und erwärmte Luft abgesaugt und der von der zweiten Quelle stammenden trockenen Luft durchmischt und in den Zuführ- und Verteilraum wieder zurückgeführt werden. Insoweit wird - wie bereits erwähnt - der Zuführ- und Verteilraum 21 auch als Misch- und Zuführraum 21 bezeichnet.

Das nunmehr von der Heizeinrichtung 27, 27a stammende Luft-Dampfgemisch (das in dem Zuführ-, Misch- oder Verteilraum 21 befindliche erhitzte Luft-Dampfgemisch), welches zu einem großen Anteil über die Verteileinrichtung 39 und die Packungen 37 dem Zuführ-, Misch- und Verteilraum 21 zugeführt wurde, sowie das über die erwähnte Luftumwälzeinrichtung 45 aus dem Zuführ-, Misch- und Verteilraum 21 entnommene bzw. abgesaugte Luft-Dampfgemisch, welches dem Misch- und Verteilraum 21 nach Durchlaufen des Temperierkanals 147 wiederum zugeführt wurde, kann dann in der entsprechenden durchmischten Konfiguration über die in Form einer Perforation oder Durchlässen 23 ausgestaltetem Rückenlehnenbereich 3 in Richtung Frontseite des Anwendungsplatzes weiterströmen. Hat dort ein Badegast Platz genommen, trifft dieses Luft-Dampfgemisch, welches sich auf einem optimalen Temperaturniveau befindet, unmittelbar auf den Rücken, wo eine Überhitzung als sehr positiv wahrgenommen wird. Der eigentliche Nacken- und Kopfbereich ist durch die oberhalb des Rückenlehnenbereichs befindliche Abdeckwand 16 geschützt. Bevorzugt ist jedoch eine Ausbildung vorgesehen, bei der die Perforation zum Ausströmen des stark ätzenden Luft-Dampfgemisches auf eine Höhe begrenzt ist, dass der Kopf- und Nackenbereich eines am Sitzplatz platznehmenden Badegastes oberhalb des Ausströmbereiches des Luft-Dampfgemisches zu liegen kommt, so dass keine separaten Abdeckwände zum Schutz des Kopf- und Nackenbereiches vor Überhitzung notwendig sind. Im unteren Rücken- und Gesäßbereich kann gegebenenfalls auch eine zusätzlich vorgesehene oder einbringbare oder in ihrer Wirkhöhe verstellbare Blende oder Abdeckung vorgesehen sein.

Durch die erfindungsgemäße Lösung wird also sichergestellt, dass der gegebenenfalls überhitzte Dampf - der auch sehr hohe Temperaturen aufweisen soll, damit möglichst viel in den Kräutern befindliche Wirkstoffe optimal gelöst und mitgenommen werden können - nicht ohne Weiteres insbesondere auf den Rücken eines Badegastes treffen kann, wodurch Verbrennungen ausgelöst werden können. Dazu ist gemäß der Erfindung also vorgesehen, dass ein Teil des Luft-Dampfgemisches aus dem Zuführ- und Verteilraum entnommen, wie erläutert temperiert und dadurch zumindest in der Regel leicht abgekühlt und in diesem leicht abgekühlten Zustand dem Zuführ- und Verteilraum erneut zugeführt wird, um die gewünschte Luftvermengung mit dem frischen überhitzten Luft-Dampfgemisch zu erzeugen und erst dieses entsprechend nach erfolgter Luftvermengung bezüglich des Temperaturniveaus optimierte Luft-Dampfgemisch wird dann aus dem Zuführ- Verteilraum herausgeführt und kann insbesondere zum Rücken- und oder Beckenbereich eines Badegastes gelangen.

Der Bein- und Fußbereich ist im gezeigten Ausführungsfall ohnehin vor einer Überhitzung geschützt, da unterhalb der Sitzfläche keine oder wenn nur sehr viel niedriger temperierte Luft und/oder ein Luft-Dampfgemisch austreten soll.

Im gezeigten Ausführungsbeispiel ist in diesem Bereich auf eine Wärmebehandlung insgesamt verzichtet worden.

Wenn die oben erwähnte Folienabdeckung richtig sitzt, dann entweicht überschüssige (warme und feuchte) Luft über die Beine nach unten. Diese Luft ist kühler und trockener, da sich in dem Luftstrom enthaltene Dunsttröpfchen bereits am Körper abgesetzt haben. Zusätzlich wird durch den erwähnten Kompressor Wasserdunst bevorzugt durch die verwendeten Packungen in den Umwälz- und Verteilraum hineingedrückt. Die Wärme und die Luftfeuchtigkeit im Innenraum steigt kumulativ an, wobei die erhöhte Luftfeuchtigkeit (durch die Wassersättigung) noch wärmer empfunden wird. Dies setzt sich quasi so fort, wodurch letztlich durch die erfindungsgemäße Vorrichtung ein in diesem Sinne zunehmender, d. h. ansteigender Effekt (aszendierender Effekt) wirksam wird, was die erfindungsgemäße Vorrichtung auszeichnet.

Um die Behandlung möglichst effizient durchzuführen, deckt sich ein auf dem Anwendungsplatz 1 Platz nehmender Badegast frontseitig mit einer Folie 71 ab, die im oberen Bereich eine Kopfdurchlassöffnung aufweisen kann. Als Folie 71 kann beispielsweise ein Vlies verwendet werden, das nach der Behandlung entsorgt wird. Dadurch ist mehr oder weniger der gesamte Anwendungsplatz 1 nach vorne hin durch diese Folie 71 mit Ausnahme des durch einen Folienausschnitt nach oben und außen hin durchragenden Kopfes und Halses eines Badegastes zusätzlich abgedeckt, so dass die ausströmende Luft und die ausströmenden Dämpfe und Feuchtigkeit den Körper optimal umströmen können.

## Patentansprüche

1. Warmluft- und/oder Dampfbadvorrichtung mit folgenden Merkmalen:
- mit zumindest einem Anwendungsplatz (1),
- der zumindest eine Anwendungsplatz (1) umfasst einen Rückenlehnen- oder Auflagebereich (3),
- durch den Rückenlehnen- oder Auflagebereich (3) wird der dazu frontseitig befindliche Anwendungsplatz (1) von einem dazu rückwärtig liegenden Zuführ- und Verteilraum (21) getrennt,
- mit einer primären Temperiereinrichtung (27, 27a) zur Erzeugung von temperierter und gegebenenfalls mit Dampf durchsetzter Luft, wobei die primäre Temperiereinrichtung (27, 27a) so ausgestaltet ist, dass die entsprechend erwärmte und mit Dampf durchsetze Luft dem Zuführ- und Verteilraum (21) zugeführt wird,
- mit einer Luftumwälzeinrichtung (45) zum Umwälzen der von der primären Temperiereinrichtung (27, 27a) erzeugten temperierten gegebenenfalls mit Dampf durchsetzten Luft,
- es ist ferner ein Luftumwälzkanal (147) vorgesehen,
- der Luftumwälzkanal (147) ist über eine Zuführöffnung (47a) mit dem Zuführ- und Verteilraum (21) verbunden, **gekennzeichnet durch** die folgenden weiteren Merkmale
- der Rückenlehnen- oder Auflagebereich (3) ist für Luft und Dampf durchlässig,
- es ist zumindest eine weitere sekundäre Temperiereinrichtung (51) vorgesehen,
- die zumindest eine sekundäre Temperiereinrichtung (51) ist im Bereich des Luftumwälzkanals (147) vorgesehen,
- der Luftumwälzkanal (147) ist an seinem zur Zuführöffnung (47a) gegenüberliegenden Ende mit einer Austrittsöffnung (47b) versehen, worüber der Luftumwälzkanal (147) wiederum mit dem Zuführ- und Verteilraum (21) verbunden ist, und
- die Luftumwälzeinrichtung (45) ist so ausgestaltet, dass hierüber im Zuführ- und Verteilraum (21) befindliche temperierte und mit Dampf durchsetzte Luft über die Zuführöffnung (47a) in den Luftumwälzkanal (147) und über diesen und die nachfolgende Austrittsöffnung (47b) zurück in den Zuführ- und Verteilraum (21) umgewälzt wird.

2. Warmluft- und/oder Dampfbadvorrichtung nach Anspruch 1, **dadurch gekennzeichnet, dass** die sekundäre Temperiereinrichtung (51) aus einer den Umwälzkanal (147) begrenzenden Wand (51a) besteht oder diese umfasst, die beheizbar ist.

3. Warmluft- und/oder Dampfbadvorrichtung nach einem der Ansprüche 1 oder 2, **dadurch gekennzeichnet, dass** der Zuführ- und Verteilraum (21) eine Tiefe derart gegenüber der Rückenlehne oder dem Auflagenbereich (3) aufweist, das in einem Abstand (A) gegenüber der Rückenlehne und/oder Auflagebereich (3) Packungen (37) positionierbar sind, durch die hindurch die von der primären Temperaturvorrichtung (27, 27a) stammende Luft hindurchgeführt wird.

4. Warmluft- und/oder Dampfbadvorrichtung nach Anspruch 3, **dadurch gekennzeichnet, dass** den Packungen (37) in Durchströmrichtung vorgelagert eine Verteilereinrichtung (39) zur Erzeugung einer durch die Packungen hindurch verlaufenden Luftdurchströmung vorgesehen ist.

5. Warmluft- und/oder Dampfbadvorrichtung nach einem der Ansprüche 3 oder 4, **dadurch gekennzeichnet, dass** die primäre Temperiereinrichtung (27, 27a) einen Kompressor (28) umfasst, worüber ein gleichmäßiger Luftstrom durch die Packungen (37) hindurch, in den Zuführ- und Verteilraum (21) erzeugbar ist.

6. Warmluft- und/oder Dampfbadvorrichtung nach einem der Ansprüche 1 bis 3, **dadurch gekennzeichnet, dass** die Luftumwälzeinrichtung (45) im Bereich des Luftumwälzkanals (147) vorgesehen ist.

7. Warmluft- und/oder Dampfbadvorrichtung nach einem der Ansprüche 1 bis 6, **dadurch gekennzeichnet, dass** die Zuführöffnung (47a) für den Luftumwälzkanal (147) oberhalb des Zuführ- und Verteilraums (21) vorgesehen ist.

8. Warmluft- und/oder Dampfbadvorrichtung nach einem der Ansprüche 1 bis 7, **dadurch gekennzeichnet, dass** sich die Austrittsöffnung (47b) des Luftumwälzkanals (147) unterhalb des Zuführ- und Verteilraumes (21) befindet.

9. Warmluft- und/oder Dampfbadvorrichtung nach einem der Ansprüche 1 bis 8, **dadurch gekennzeichnet, dass** mehrere zu dem zumindest einen Umwälzkanal (147) führenden Zuführ- und/oder Absaugleistungen vorgesehen sind, worüber im Zuführ- und Verteilraum (21) befindliche Temperierte und mit Dampf durchsetzte Luft in den Luftumwälzkanal (147) förderbar ist, und/oder dass mehrere Zuführleitungen vorgesehen sind, worüber über den Luftumwälzkanal (147) umgewälzte und mit Dampf durchsetzte Luft in den Zuführ- und Verteilraum (21) rückführbar ist.

10. Warmluft- und/oder Dampfbadvorrichtung nach einem der Ansprüche 1 bis 9, **dadurch gekennzeichnet, dass** die sekundäre Temperiereinrichtung (51) mit der vorzugsweise zumindest einen beheizbaren Kanalwand (51a) so aufgebaut ist, dass sie von der, von der primären Temperiereinrichtung (27, 27a) erwärmten und mit Dampf durchsetzten Luft erhitzbar ist.

11. Warmluft- und/oder Dampfbadvorrichtung nach einem der Ansprüche 1 bis 10, **dadurch gekennzeichnet, dass** die Verteileinrichtung (39) so aufgebaut ist, dass von der primären Temperiereinrichtung (27, 27a) zugeführte und temperierte und mit Dampf durchsetzte Luft über die Verteileinrichtung vorzugsweise vor Durchströmung der Packungen (37) und vorzugsweise seitlich an dem Zuführ- und Verteilraum (21) vorbei den Seitenbereichen des Anwendungsplatzes (1) zuführbar ist.

12. Warmluft- und/oder Dampfbadvorrichtung nach einem der Ansprüche 1 bis 11, **dadurch gekennzeichnet, dass** in dem Zuführ- und Verteilraum (21) eine oder mehrere Temperatur-Messstationen (151) vorgesehen sind, worüber die Temperiereinrichtungen (27, 27a, 51) steuerbar sind.

## Claims

1. Hot air and/or steam bath device having the following features:
- at least one usage space (1),
- the at least one usage space (1) comprises a backrest region or support region (3),
- the usage space (1) located in front of the backrest region or support region (3) is separated from a supply and distribution chamber (21) to the rear of the backrest region or support region by said region,
- a primary temperature control apparatus (27, 27a) for generating temperature-controlled air which is optionally interspersed with steam, the primary temperature control apparatus (27, 27a) being designed in such a way that the correspondingly heated air interspersed with steam is supplied to the supply and distribution chamber (21),
- an air circulating apparatus (45) for circulating the temperature-controlled air which is generated by the primary temperature control apparatus (27, 27a) and optionally interspersed with steam,
- an air circulation channel (147) is also provided,
- the air circulation channel (147) is connected to the supply and distribution chamber (21) by means of a supply opening (47a),
**characterised by** the following additional features
- the backrest region or support region (3) is permeable to air and steam,
- at least one additional secondary temperature control apparatus (51) is provided,
- the at least one secondary temperature control apparatus (51) is provided in the region of the air circulation channel (147),
- the air circulation channel (147) is provided with an outlet opening (47b) at the end thereof which is opposite the supply opening (47a), by means of which outlet opening the air circulation channel (147) is in turn connected to the supply and distribution chamber (21), and
- the air circulation apparatus (45) is designed in such a way that temperature-controlled air which is located in the supply and distribution chamber (21) and interspersed with steam is circulated by said apparatus into the air circulation channel (147) via the supply opening (47a) and circulated back into the supply and distribution chamber (21) via said channel and the downstream outlet opening (47b).

2. Hot air and/or steam bath device according to claim 1, **characterised in that** the secondary temperature control apparatus (51) consists of or comprises a wall (51 a) which delimits the circulation channel (147) and can be heated.

3. Hot air and/or steam bath device according to either claim 1 or claim 2, **characterised in that** the supply and distribution chamber (21) has a depth relative to the backrest or the support region (3) such that packs (37) can be positioned at a distance (A) relative to the backrest and/or support region (3), through which packs the air originating from the primary temperature device (27, 27a) can be conducted.

4. Hot air and/or steam bath device according to claim 3, **characterised in that** a distribution apparatus (39) for generating an air flow passing through the packs is provided upstream of the packs (37) in the flow direction.

5. Hot air and/or steam bath device according to either claim 3 or claim 4, **characterised in that** the primary temperature control apparatus (27, 27a) comprises a compressor (28), by means of which a uniform air flow through the packs (37) into the supply and distribution chamber (21) can be generated.

6. Hot air and/or steam bath device according to any of claims 1 to 3, **characterised in that** the air circulation apparatus (45) is provided in the region of the air circulation channel (147).

7. Hot air and/or steam bath device according to any of claims 1 to 6, **characterised in that** the supply opening (47a) for the air circulation channel (147) is provided above the supply and distribution chamber (21).

8. Hot air and/or steam bath device according to any of claims 1 to 7, **characterised in that** the outlet opening (47b) of the air circulation channel (147) is located beneath the supply and distribution chamber (21).

9. Hot air and/or steam bath device according to any of claims 1 to 8, **characterised in that** a plurality of supply and/or suction lines leading to the at least one circulation channel (147) are provided, by means of which lines temperature-controlled air which is located in the supply and distribution chamber (21) and is interspersed with steam can be conveyed into the air circulation channel (147), and/or **in that** a plurality of supply lines are provided, via which air circulated by means of the air circulation channel (147) and interspersed with steam can be returned to the supply and distribution chamber (21).

10. Hot air and/or steam bath device according to any of claims 1 to 9, **characterised in that** the secondary temperature control apparatus (51) comprising the preferably at least one heatable channel wall (51a) is designed such that it can be heated by the air which is heated by the primary temperature control apparatus (27, 27a) and interspersed with steam.

11. Hot air and/or steam bath device according to any of claims 1 to 10, **characterised in that** the distribution apparatus (39) is designed such that air which is supplied and controlled in temperature by the primary temperature control apparatus (27, 27a) and interspersed with steam can be supplied to the side regions of the usage space (1) via the distribution apparatus preferably before passing through the packs (37) and preferably past the sides of the supply and distribution chamber (21).

12. Hot air and/or steam bath device according to any of claims 1 to 11, **characterised in that** one or more temperature measuring stations (151) are provided in the supply and distribution chamber (21), by means of which the temperature control apparatuses (27, 27a, 51) can be controlled.

## Revendications

1. Dispositif pour produire un bain d'air chaud et/ou de vapeur, comportant les éléments techniques suivants :
- il comprend au moins un emplacement de traitement (1),
- ledit au moins un emplacement de traitement (1) comporte une zone formant dossier ou zone d'appui (3),
- l'emplacement de traitement (1) qui se trouve en avant de la zone formant dossier ou zone d'appui (3) est séparé de celle-ci par un espace d'admission et de répartition (21) situé en arrière de cet emplacement,
- il comprend un moyen de températion primaire (27, 27a) pour engendrer de l'air tempéré et le cas échéant mélangé avec de la vapeur, ledit moyen de températion primaire (27, 27a) étant conçu de telle manière que l'air ainsi chauffé et mélangé avec de la vapeur est amené à l'espace d'admission et de répartition (21),
- il comprend un moyen de recirculation d'air (45) pour faire recirculer l'air tempéré et le cas échéant mélangé avec de la vapeur engendré par le moyen de températion primaire (27, 27a),
- il est en outre prévu un canal de recirculation d'air (147),
- le canal de recirculation d'air (147) est relié à l'espace d'admission et de répartition (21) via une ouverture d'admission (47a),
**caractérisé par** les caractéristiques suivantes :
- la zone formant dossier ou zone d'appui (3) est perméable pour l'air et la vapeur,
- il est prévu au moins un autre moyen de températion secondaire (51),
- ledit au moins un autre moyen de températion secondaire (51) est prévu dans la région du canal de recirculation d'air (147),
- le canal de recirculation d'air (147) est doté, à son extrémité opposée à l'ouverture d'admission (47a), d'une ouverture de sortie (47b) via laquelle le canal de recirculation d'air (147) est relié à son tour à l'espace d'admission et de répartition (21), et
- le moyen de recirculation d'air (45) est ainsi conçu que l'air tempéré et mélangé avec de la vapeur qui se trouve dans l'espace d'admission et de répartition (21) est amené à circuler via l'ouverture d'admission (47a) jusque dans le canal de recirculation d'air (147) et via celui-ci est l'ouverture de sortie (47b) qui lui fait suite, en retour jusque dans l'espace d'admission et de répartition (21).

2. Dispositif pour produire un bain d'air chaud et/ou de vapeur selon la revendication 1,
**caractérisé en ce que** le moyen de températion secondaire (51) est constitué par une paroi (51a) qui délimite le canal de recirculation (147) ou comprend cette paroi, celle-ci étant susceptible d'être chauffée.

3. Dispositif pour produire un bain d'air chaud et/ou de vapeur selon l'une des revendications 1 ou 2, **caractérisé en ce que** l'espace d'admission et de répartition (21) présente une profondeur telle, par rapport au dossier ou à la zone d'appui (3), qu'il est possible de positionner des paquets (37) à distance (A) par rapport au dossier et/ou à la zone d'appui (3), paquets à travers lesquels est mené l'air provenant du dispositif de températion primaire (27, 27a).

4. Dispositif pour produire un bain d'air chaud et/ou de vapeur selon la revendication 3, **caractérisé en ce qu'**il est prévu, en amont des paquets (37) dans la direction d'écoulement, un moyen de répartition (39) pour engendrer un courant d'air qui traverse les paquets.

5. Dispositif pour produire un bain d'air chaud et/ou de vapeur selon l'une des revendications 3 ou 4, **caractérisé en ce que** le moyen de températion primaire (27, 27a) comprend un compresseur (28) au moyen duquel il est possible d'engendrer un courant d'air régulier à travers les paquets (37) et jusque dans l'espace d'admission et de répartition (21).

6. Dispositif pour produire un bain d'air chaud et/ou de vapeur selon l'une des revendications 1 à 3, **caractérisé en ce que** le moyen de recirculation d'air (45) est prévu dans la région du canal de recirculation d'air (147).

7. Dispositif pour produire un bain d'air chaud et/ou de vapeur selon l'une des revendications 1 à 6, **caractérisé en ce que** l'ouverture d'admission (47a) pour le canal de recirculation d'air (147) est prévue au-dessus de l'espace d'admission et de répartition (21).

8. Dispositif pour produire un bain d'air chaud et/ou de vapeur selon l'une des revendications 1 à 7, **caractérisé en ce que** l'ouverture de sortie (47b) du canal de recirculation d'air (147) se trouve au-dessous de l'espace d'admission et de répartition (21).

9. Dispositif pour produire un bain d'air chaud et/ou de vapeur selon l'une des revendications 1 à 8, **caractérisé en ce qu'**il est prévu plusieurs conduits d'admission et/ou d'aspiration qui mènent audit au moins un canal de recirculation (147), conduits via lesquels l'air tempéré et mélangé avec de la vapeur qui se trouve dans l'espace d'admission et de répartition (21) est susceptible d'être refoulé dans le canal de recirculation d'air (147), et/ou **en ce qu'**il est prévu plusieurs conduits d'admission via lesquels l'air mis en recirculation via le canal de recirculation d'air (147) et mélangé avec de la vapeur est susceptible d'être ramené jusque dans l'espace d'admission et de répartition (21).

10. Dispositif pour produire un bain d'air chaud et/ou de vapeur selon l'une des revendications 1 à 9, **caractérisé en ce que** le moyen de températion secondaire (51) est réalisé avec ladite de préférence au moins une paroi (51a) susceptible d'être chauffée, de telle façon qu'il est susceptible d'être chauffé par l'air chauffé par le moyen de températion primaire (27, 27a) et mélangé avec de la vapeur.

11. Dispositif pour produire un bain d'air chaud et/ou de vapeur selon l'une des revendications 1 à 10, **caractérisé en ce que** le moyen de répartition (39) est réalisé de telle façon que l'air admis et tempéré par le moyen de températion primaire (27, 27a) et mélangé avec de la vapeur, est susceptible d'être admis vers les zones latérales de l'emplacement de traitement (1) via le moyen de répartition, de préférence avant la traversée des paquets (37) et de préférence latéralement en contournant l'espace d'admission et de répartition (21).

12. Dispositif pour produire un bain d'air chaud et/ou de vapeur selon l'une des revendications 1 à 11, **caractérisé en ce qu'**il est prévu une ou plusieurs stations de mesure de température (151) dans l'espace d'admission et de répartition (21), stations au moyen desquelles les moyens de températion (27, 27a, 51) sont susceptibles d'être commandés.
